# EUROPÄISCHE PATENTSCHRIFT

(11) **EP 0 714 462 B1**
(45) Veröffentlichungstag und Bekanntmachung des Hinweises auf die Patenterteilung: **12.03.1997**
(21) Anmeldenummer: 94924729.0
(22) Anmeldetag: 08.07.1994
(51) Int. Cl.: D04B 21/18

(54) **ELASTISCHES BAND, INSBESONDERE POLSTERBAND**
ELASTIC BAND, IN PARTICULAR UPHOLSTERY BAND
BANDE ELASTIQUE, NOTAMMENT BANDE DE REMBOURRAGE

(30) Priorität: 27.08.1993 DE 4328951
(43) Veröffentlichungstag der Anmeldung: 05.06.1996
(73) Patentinhaber: MÜNCHBERGER BAND- UND GURTWEBEREI GmbH, D-95213 Münchberg (DE)
(72) Erfinder: PEDALL, Günter, D-95213 Münchberg (DE)
(74) Vertreter: Schroeter, Helmut
(86) Internationale Anmeldenummer: EP9402249
(87) Internationale Veröffentlichungsnummer: WO9506149

(56) Entgegenhaltungen:
- DE-C- 469 702
- GB-A- 967 570
- US-A- 4 248 064
- US-A- 5 125 246

## Beschreibung

Die Erfindung bezieht sich auf ein durch Häkeln hergestelltes elastisches Band, mit den im Oberbegriff von Anspruch 1 genannten Merkmalen. Die Erfindung ist besonders auf ein Polsterband anwendbar, wie man es für Rückenlehnen von Stühlen, Sesseln oder Couches benötigt.

Aus den Dokumenten US- A- 4 248 064 und GB- A- 967 570 sind bereits gehäkelte elastisch Bänder mit den im Oberbegriff von Anspruch 1 genannten Merkmalen bekannt. Dort ist je Gummifaden ein stationärer Bindungsfaden vorgesehen, der diesen Gummifaden sowie den vorderen und den hinteren Schußfaden ummascht.

Bei Polstern werden die Bänder mit Tackern an Holzrahmen befestigt. Dabei werden meist auch deren Fäden durchschlagen. Die Bänder ziehen sich dann bei der Benutzung von diesen Stellen her auf.

innerhalb des Polsterrahmens kreuzen die Polsterbänder einander. Bei der Benutzung dehnen sie sich und verschieben sich gegeneinander. Bei herkömmlichen Polsterbändern, die relativ rauh sind, entsteht hierbei ein störendes Geräusch.

Durch die vorliegende Erfindung soll ein elastisches Band geschaffen werden, das zugleich folgende Bedingungen erfüllt:
1. Es soll in bekannter Weise, ausgehend von nicht ummantelten Gummifäden, auf einer einzigen Maschine, nämlich einer Häkelmaschine, herstellbar sein.
2. Es soll gegen Aufziehen gesichert sein, auch dort, wo das Band beschädigt wurde.
3. Es soll eine glattere Oberfläche als herkömmliche Bänder haben und daher bei der Benutzung als Polsterband kein Geräusch erzeugen.
4. Es soll bei gleicher Tragkraft wie ein herkömmliches elastisches Band dünner sein als dieses.

Diese Vorteile zugleich werden durch ein gehäkeltes elastisches Band gemäß Anspruch 1 erzielt.

Ein Ausführungsbeispiel mit weiteren Merkmalen der Erfindung wird im folgenden anhand der Zeichnungen beschrieben.
- Figur 1: ist eine stark schematisierte Darstellung eines Ausschnittes aus einem gehäkelten elastischen Band nach der Erfindung.
- Figur 1a: ist ein schematisierter Querschnitt des Bandes nach Figur 1, parallel zu den Schußfäden.
- Figur 2: zeigt in Seitenansicht das Kopfende einer konventionellen Spitzennadel.
- Figur 3: zeigt in Seitenansicht das Kopfende einer Spitzennadel, die für die Herstellung eines gehäkelten elastischen Bandes nach der Erfindung geeignet ist.

Figur 1 zeigt, stark schematisiert, einen kleinen Ausschnitt aus einem gehäkelten elastischen Band nach der Erfindung. Das Band hat Gummifäden 2, 2a, 2b worunter Fäden aus Gummi oder Kunstgummi, allgemein Fäden hoher Elastizität zu verstehen sind. Das Band hat dazu querverlaufende Schußfäden, nämlich vordere Schußfäden 4 und hintere Schußfäden 6. Die Bezeichnungen "vordere" und "hintere" entsprechen der Darstellung in Figur 1. Diese Schußfäden bestehen aus relativ unelastischem Textilmaterial. Die Gummifäden 2, 2a, 2b sind nicht ummascht oder sonstwie ummantelt, wodurch ein diesbezüglicher Arbeitsgang gespart wird.

Figur 1 zeigt ferner, daß jeder der Gummifäden 2, 2a, 2b zusammen mit den vorderen und hinteren Schußfäden 4, 6 von einem der Bindungsfaden 7 ummascht ist. Da diese Bindungsfaden 7 längs nur eines einzigen Gummifadens Maschen bilden, werden sie daher hier als "stationäre" Bindungsfäden bezeichnet.

Dargestellt sind außerdem Bindungsfäden 8, 8a, 8c, die von einem zum anderen Gummifaden wechseln und daher hier als "springende" Bindungsfäden bezeichnet werden. Diese springenden Bindungsfäden ummaschen einerseits die Gummifäden 2, 2a, 2b, andererseits die hinteren Schußfäden 6, jedoch nicht die vorderen Schußfäden 4. Längs des Gummifadens 2a ummascht der springende Bindungsfaden 8 (oben in Figur 1) jeweils drei aufeinanderfolgende hintere Schußfäden 6 und den Gummifaden 2. Dann springt er zu dem benachbarten Gummifaden 2 nach links, ummascht diesen an drei aufeinanderfolgenden Kreuzungsstellen mit jeweils nur dem hinteren Schußfaden 6. Dann springt er zurück zu dem ursprünglichen Gummifaden 2a, ummascht diesen an weiteren drei Kreuzungspunkten in der oben beschriebenen Weise und springt wiederum zu demselben benachbarten Gummifaden 2 zurück usw..

In derselben Weise wird ein springender Bindungsfaden 8a rechts neben dem Bindungsfaden 8 geführt. Links in Figur 1 erkennt man einen weiteren springenden Bindungsfaden 8c, der von einem links nicht mehr dargestellten Gummifaden herüberwechselt. Entsprechendes gilt für die rechte Seite der Figur 1. Diese springenden Bindungsfäden werden über die ganze Breite des Bandes verwendet.

Statt, wie in Figur 1 dargestellt, drei aufeinander folgende Kreuzungsstellen zu ummaschen, können die springenden Bindungsfäden jeweils eine andere ungerade Anzahl von aufeinander folgenden Kreuzungsstellen umnlaschen, z. B. drei bis neun.

Da die Bindungsfäden 8, 8a, 8c unterhalb der vorderen Schußfäden 4 geführt werden, sind sie im fertig gewebten Band durch diese Schußfäden gegen Abnutzung geschützt.

Die stationären Bindungsfäden 7 ummaschen beide Schußfäden 4, 6 und außerdem die springenden Bindungsfäden 8, 8a, 8c und schützen vor allem die springenden Bindungsfäden vorn und hinten gegen Aufscheuern.

Aus dem dargestellten System der Ummaschung ergibt sich eine geringere Rauhigkeit des fertigen Bandes.

Figur 2 zeigt das Kopfende einer üblichen Patentnadel für Häkelmaschinen. Figur 3 zeigt das Kopfende einer Patentnadel 10, die für die Herstellung eines elastischen Bandes nach der Erfindung geeignet ist. Die Spitzenhöhe h der Spitze 12 ist hier durch Ausbeulen größer gemacht als bei normalen Patentnadeln. Dies ist zweckmäßig, da die springenden Bindungsfaden über zwei Nadeln springen. Dadurch werden sie unter Winkeln zu den patentnadeln geführt, was das Einlegen in normale Nadelköpfe erschweren oder verhindern würde.

### BEZUGSZEICHEN

- 2,2a,2b: Gummifaden
- 4: Vorderer Schußfaden
- 6: Hinterer Schußfaden
- 7: Stationärer Bindungsfaden
- 8, 8a, 8c: Springender Bindungsfaden
- 10: Patentnadel
- 12: Nadelspitze
- h: Spitzenhöhe

## Patentansprüche

1. Durch Häkeln hergestelltes elastisches Band, insbesondere Polsterband, mit
a) in seiner Längsrichtung verlaufenden elastischen Fäden (2, 2a,2b),
b) beiderseits der elastischen Fäden (2,2a,2b) und quer zu ihnen verlaufenden ***vodere und hintere Schußfäden*** (4, 6) aus relativ unelastischem Textilmaterial,
c) ***Bindungsfäden*** (7) aus relativ unelastischem Textilmaterial,
d) wobei je elastischen Faden (2, 2a, 2b) ein ***stationärer*** Bindungsfaden (7), vorgesehen ist, der stets denselben elastischen Faden sowie den vorderen und den hinteren Schußfaden (4, 6) ummascht,
dadurch **gekennzeichnet,**
e) daß je elastischen Faden (2,2a,2b) ein zweiter ***springender*** Bindungsfaden (8, 8a, 8c) vorhanden ist, der nur den auf der einen Seite liegenden Schußfaden (6) ummascht,
f) daß der springende Bindungsfaden (8) um einen (2) der elastischen Fäden und um eine geringe, ungerade Anzahl aufeinander folgender vorderer und hinterer Schußfäden (4, 6) Maschen bildet, dann zu einem benachbarten elastischen Faden (2a) wechselt mit diesem und einer gleichen Anzahl aufeinander folgender vorderer und hinterer Schußfäden Maschen bildet, dann zum ersten elastischen Faden (2) zurückspringt, mit diesem eine gleiche Anzahl Maschen bildet usw..

2. Elastisches Band nach Anspruch 1, dadurch **gekennzeichnet,** daß die elastischen Fäden Gummifäden (2 etc.) sind und keine Ummantelung, insbesondere keine Umhäkelung haben.

3. Elastisches Band nach Anspruch 1, dadurch **gekennzeichnet**, daß die geringe, ungerade Anzahl drei bis neun, insbesondere drei ist.

## Claims

1. Elastic band, produced by crocheting, in particular upholstery band having
a) elastic threads (2, 2a, 2b) running in its longitudinal direction,
b) on both sides of the elastic threads, and running transversely to them, front and back weft threads (4, 6) made of relatively inelastic textile material,
c) weave threads (7) of relatively inelastic textile material,
d) wherein for each elastic thread (2, 2a, 2b) one stationary weave thread (7) is provided which always loops around the same elastic thread as well as the front and back weft thread (4. 6),
characterized in that
e) for each elastic thread a second jumping weave thread (8, 8a, 8b) is provided which loops around only the weft thread (6) situated on the one side,
f) that the jumping weave thread (8) makes loops around one of the elastic threads and around a small, odd number of successive front and back weft threads (4, 6), then crosses to a neighbouring elastic thread (2a), makes loops with it and an equal number of successive front and back weft threads, then jumps back to the first elastic thread (2) and with it makes an equal number of loops and so on ...

2. An elastic band as claimed in claim 1, characterized in that no covering, in particular no crochet is provided around the elastic threads (2 etc).

3. An elastic band as claimed in claim 1, characterized in that the small, odd number is three to nine, in particular three.

## Revendications

1. Bande élastique réalisée au crochet, notamment bande de rembourrages, comportant
a) des fils élastiques (2, 2a, 2b) s'étendant dans son sens longitudinal,
b) des fils de trame (4, 6) avant et arrière en matière textile relativement inélastique s'étendant des deux côtés de fils élastiques (2, 2a, 2b) et transversalement par rapport à ces derniers,
c) des fils d'armure (7) en matière textile relativement inélastique,
d) un fil d'armure (7) stationnaire étant prévu par fil élastique (2, 2a, 2b), qui enlace toujours le même fil élastique ainsi que les fils de trame avant et arrière (4, 6),
caractérisée en ce que
e) un second fil d'armure (8, 8a, 8c) sautant est prévu pour chaque fil élastique (2, 2a, 2b), qui enlace seulement le fil de trame (6) situé sur l'un des côtés,
f) le fil d'armure sautant (8) forme des mailles autour d'un (2) des fils élastiques et autour d'un faible nombre impair de fils de trame avant et arrière (4, 6) se succédant, changeant ensuite à un fil élastique (2a) voisin, formant avec celui-ci et un nombre égal de fils de trame avant et arrière se succédant des mailles, ressautant ensuite au premier fil élastique (2) formant avec celui-ci un nombre égal de mailles etc. ...

2. Bande élastique selon la revendication 1, caractérisée en ce que les fils élastiques (2 etc.) sont des fils de caoutchouc et ne présentent pas d'enrobage, notamment pas de gaine au crochet.

3. Bande élastique selon la revendication 1, caractérisée en ce que le nombre faible impair est de trois à neuf, notamment, trois.
